# EUROPÄISCHE PATENTSCHRIFT

(11) **EP 2 333 220 B1**
(45) Veröffentlichungstag und Bekanntmachung des Hinweises auf die Patenterteilung: **13.09.2017**
(21) Anmeldenummer: 10191424.0
(22) Anmeldetag: 16.11.2010
(51) Int. Cl.: E06B 1/60, E06B 1/52

(54) **Zargenholm und Verfahren zur Hinterfütterung eines solchen Zargenholms**
Frame beam and method for backing such frame beam
Barre de dormant et procédé de rembourrage arrière d'une tel barre de dormant

(30) Priorität: 04.12.2009 DE 102009057037
(43) Veröffentlichungstag der Anmeldung: 15.06.2011
(73) Patentinhaber: HÖRMANN KG Freisen, 66629 Freisen (DE)
(72) Erfinder: Schwarz, Patrick, 54422 Neuhütten (DE)
(74) Vertreter: Kastel, Stefan

(56) Entgegenhaltungen:
- EP-A2- 1 650 392
- DE-A1- 2 254 212
- DE-A1- 3 046 780
- DE-A1- 10 018 786

## Beschreibung

Die vorliegende Erfindung betrifft einen Zargenholm mit einer Abstützvorrichtung zur Hinterfütterung des Zargenholms. Des Weiteren betrifft die Erfindung ein Verfahren zur Hinterfütterung des Zargenholms.

Zargen dienen zur Halterung eines Türblatts in einer Leibung eines Mauerwerks und werden aus miteinander verbundenen Zargenholmen gebildet. Zur Befestigung des Türblatts an der Zarge wird dieses an einem der Zargenholme mittels Türbändern aufgehängt. Derartige Zargen bestehen meist aus Holz oder Metall, insbesondere Stahl, wobei die meisten am Markt erwerblichen Zargen aus Metall, insbesondere Stahl, sind. Auf diese Stahl- oder Metallzargen wird hier der Hauptaugenmerk gerichtet.

Zur Befestigung bekannter, derzeit auf dem Markt erhältlicher Zargen in einer Leibung werden diese mittels Schraubbefestiger an dem Mauerwerk fixiert. Hierzu ist es erforderlich, den Zargenholm zur Abstützung sowie zum Ausgleich etwaiger Unebenheiten mit Abstandshalteelementen zu hinterfüttern. Um den Zargenholm mit Abstandshalteelementen zu hinterfüttern, sind Abstützlaschen vorgesehen, die als Auflage der Abstandshalteelemente dient. Bisher werden Abstützlaschen im Bereich der Schraubbefestigeröffnungen mit dem Zargenholm verschweißt.

Aus DE 10018786 A1 geht ein Montageanker hervor, der zur Befestigung eines Stahlzargentür- oder Fensterrahmens in einer Wandausnehmung dient. Der Montageanker weist ein Halteelement mit Verkrallungselementen und ein Befestigungsprofilelement zum Verschrauben mit dem Mauerwerk auf. Der Montageanker wird mittels der Verkrallungselemente innerhalb eines Schenkelbereichs des Zargenholms verklemmt, wobei die Verkrallungselemente ein Herauslösen nicht mehr zulassen. Zur Befestigung an einem Mauerwerk wird das Befestigungsprofilelement verschwenkt und mittels Befestigungselementen mit dem Mauerwerk verschraubt.

Ferner geht aus DE 225 4212 A1 eine Befestigungsvorrichtung eines Zargenholms in einer rechteckigen Wandöffnung hervor. Die Befestigungsvorrichtung weist einen Haltestreifen und eine Blattfeder auf. Zur Befestigung des Zargenholms wird zunächst der Haltestreifen an einer Wand mittels Schrauben befestigt. Anschließend wird der Zargenholm derart positioniert, dass zwischen einem Profilschenkel des Zargenholms und der Wand ein Freiraum verbleibt, so dass die Blattfeder zwischen dem Freiraum eingeschoben werden kann. Schließlich wird die Blattfeder mittels Schraubzwingen in eine derartige Stellung gedrückt, dass ein Lappen des Zargenholms in ein gegabeltes Ende des Haltestreifens eingreifen kann. Schließlich werden die Schraubzwingen entfernt und die Blattfeder und der Zargenholm kehren in ihre Ausgangsstellung zurück, wobei der Zargenholm mittels der Blattfeder gegen das gegabelte Ende des Haltestreifens verspannt wird. In den Haltestreifen sind Ringnuten eingebracht, in welche Seegeringe eingelegt werden können, um einen Abstand zur Wandöffnung einzustellen.

In DE 30 467 80 A1 geht eine Stellvorrichtung hervor, die eine Klemme, die zwischen Schenkelbereichen einer Zarge eingebracht wird, umfasst. Die Funktion der Stelleinrichtung besteht darin, die Zarge an einer Wand zu befestigen. Hierzu weist die Stellvorrichtung neben der Klemme zwei Zuganker sowie eine Stellschraube auf. Durch Betätigen der Stellschraube können die beiden Zuganker aufeinander zugezogen werden, so dass die beiden Schenkelbereiche aufeinander zubewegt werden, wobei die Zarge an einer Wand befestigt wird.
In EP 1650392 A2 ist eine Befestigungseinrichtung zur Befestigung eines Zargenholms an einem Mauerwerk offenbart. Die Befestigungseinrichtung ist dabei fest mit dem Zargenholm verbunden, insbesondere verschweißt. Die Befestigungseinrichtung ist mit einer Bohrung versehen, welche im Bereich einer Durchgangsbohrung des Zargenholms angeordnet ist, so dass eine Befestigungselement über den Zargenholm senkrecht in das Mauerwerk eingebracht werden kann. Zusätzlich ist die Befestigungseinrichtung mit Mauerankern versehen, mittels denen der Zargenholm zusätzlich mit einer Schraub-Dübel-Kombination an dem Mauerwerk befestigbar ist.
Der Erfindung liegt daher die **Aufgabe** zugrunde, einen Zargenholm mit einer an Anforderungen am Einsatzort anpassbaren Abstützvorrichtung zu schaffen.

Diese Aufgabe wird durch einen Zargenholm mit den Merkmalen des unabhängigen Anspruchs 1 **gelöst.**
Vorteilhafte Ausgestaltungen der Erfindung sind Gegenstand der jeweiligen Unteransprüche.
Die Erfindung schlägt einen Zargenholm mit einer Abstützvorrichtung zur Hinterfütterung des Zargenholms vor, wobei der Zargenholm ein Profil mit zwei durch einen Verbindungsbereich miteinander verbundenen Schenkelbereichen aufweist, wobei der Verbindungsbereich einen geradlinigen Abschnitt mit einer napfförmigen Vertiefung zum schrägen Einbringen eines Befestigungselements umfasst. Die Abstützvorrichtung umfasst eine Abstützlasche zur Auflage von Abstandshalteelementen, wobei die Abstützlasche einen gekröpften Einklemmbereich, der von einem Schenkelbereich des Zargenholms aufnehmbar ist, und einen Auflagebereich mit einem Durchbruch für eine Befestigungselement aufweist. Die Abstützlasche ist mittels des Einklemmbereichs über eine lösbare Klemmverbindung mit dem Zargenholm derart verbindbar, dass der Durchbruch des Auflagebereichs im Bereich der napfförmigen Vertiefung des Zargenholms angeordnet ist, so dass das Befestigungselement durch die Vertiefung über den Durchbruch in ein Mauerwerk einbringbar ist. Der Zargenholm zeichnet sich dadurch aus, dass nachträglich und je nach Bedarf eine Abstützlasche zur Auflage etwaiger Abstandshalteelemente angebracht werden kann oder weggelassen werden kann. Somit können je nach Einbausituation die Bereiche, bei denen es vorteilhaft ist, den Zargenholm mit Abstandshalteelementen zu hinterfüttern, mit einer hierfür erforderlichen Abstützlasche versehen werden. Des Weiteren sind derartige Zargenholme kostengünstiger in der Herstellung, da der Fertigungsschritt des Verschweißens der Abstützlasche mit dem Zargenholm entfällt.

Vorteilhaft umfasst der Verbindungsbereich einen Falzbereich, der mit einer Stufe versehen ist. Der Zargenholm weist eine vorteilhafte Profilgeometrie als Eckzarge und Umfassungszarge auf. Zudem ermöglicht eine derartige Profilform ein sicheres Einsetzen und Einklemmen der Abstützlasche.

In einer weiteren vorteilhaften Ausgestaltung ist die Abstützlasche zwischen den Schenkelbereichen des Zargenholms oder zwischen einem Schenkelbereich und der Stufe einklemmbar. Durch das Einklemmen der Abstützlasche zwischen einem Schenkelbereich und der Stufe wird der Klemmbereich in maßunabhängige fixe Geometriebereiche verlagert. Somit kann für alle Zargentiefen eine Laschenlänge genutzt werden.

Die Abstützlasche ist vorteilhaft mittels einer Übermaßpassung zwischen den Schenkelbereichen des Zargenholms oder zwischen einem der Schenkelbereiche und der Stufe kraftschlüssig fixiert. Hierdurch entfallen teuere Hilfsmittel zur Befestigung der Abstützlasche an dem Zargenholm. Des Weiteren ermöglicht eine kraftschlüssige Fixierung mittels einer Übermaßpassung eine einfache zu handhabende Montage.

Vorteilhaft ist die Abstützlasche mit einer Klemme versehen, die die Abstützlasche zwischen den Schenkelbereichen des Zargenholms kraftschlüssig fixiert. Dadurch dass die Abstützlasche mittels einer Klemme und nicht mit einer Übermaßpassung an dem Zargenholm befestigt wird, kann man durch Auswahl oder Anpassung der Klemme Anpassungen an die Klemmkraft oder an unterschiedliche Maße erreichen.

Vorteilhafterweise umfasst die Abstützlasche einen gebogenen Endbereich. Die Abstützlasche ist somit optimal an das Zargenholmprofil angepasst.

In einer weiteren vorteilhaften Ausgestaltung weist die Abstützlasche einen gesonderten Abbiegungsbereich auf. Hierdurch ist es möglich, eine Klemmverbindung zwischen dem Schenkelbereich und der Stufe zu erzeugen.

Des Weiteren betrifft die Erfindung ein Verfahren zur Hinterfütterung eines Zargenholms mit einer Abstützvorrichtung. Das Verfahren ist dadurch gekennzeichnet, dass zunächst der Zargenholm bereitgestellt wird, der ein Profil mit zwei durch einen Verbindungsbereich miteinander verbundenen Schenkelbereichen aufweist, wobei der Verbindungsbereich einen geradlinigen Abschnitt mit einer napfförmigen Vertiefung zum schrägen Einbringen eines Befestigungselements und einen Falzbereich, der mit einer Stufe versehen ist, umfasst. Danach wird die Abstützvorrichtung bereitgestellt, die eine Abstützlasche zur Auflage von Abstandshalteelementen aufweist, wobei die Abstützlasche einen gekröpften Einklemmbereich, der von einem Schenkelbereich des Zargenholms aufnehmbar ist, und einen Auflagebereich mit einem Durchbruch für ein Befestigungselement aufweist. Schließlich wird die Abstützlasche mittels des Einklemmbereichs zwischen den Schenkelbereichen oder zwischen einem Schenkelbereich und der Stufe derart eingeklemmt, dass der Durchbruch des Auflagebereichs im Bereich der napfförmigen Vertiefung des Zargenholms angeordnet ist, so dass ein Befestigungselement durch die Vertiefung über den Durchbruch in ein Mauerwerk eingebracht werden kann.. Das Verfahren zeichnet sich dadurch aus, dass der Zargenholm überall dort mit einer Abstützlasche versehen werden kann, wo es nötig ist, den Zargenholm mit Abstandshalteelementen zu hinterfüttern.

Vorteilhaft wird zunächst der gekröpfte Einklemmbereich der Abstützlasche in einem Schenkelbereich eingesetzt und anschließend wird die Abstützlasche zwischen den beiden Schenkelbereichen kraftschlüssig eingedrückt. Dies stellt ein einfaches Verfahren zum Anbringen einer Abstützlasche in einem Zargenholm dar, da hierfür kein spezielles Verfahren oder Werkzeug erforderlich ist.

In einer weiteren vorteilhaften Ausgestaltung wird zunächst der gekröpfte Einklemmbereich der Abstützlasche in einem Schenkelbereich eingesetzt und anschließend wird ein Abbiegungsbereich der Abstützlasche zwischen dem Schenkelbereich und einer Stufe eingedrückt. Hierdurch lässt sich insbesondere der Einklemmbereich in maßunabhängige fixe Zargenholmprofilbereiche verlagern. Somit ist es möglich, für alle Zargenholmtiefe eine einheitliche Laschenlänge zu nutzen.

In einer weiteren vorteilhaften Ausgestaltung wird zunächst ein gebogener Endbereich der Abstützlasche mit einer Klemme versehen und anschließend wird der gekröpfte Einklemmbereich in den Schenkelbereich eingesetzt und schließlich wird die Abstützlasche zwischen den beiden Schenkelbereichen eingedrückt, wobei die Klemme einen Kraftschluss erzeugt.

Ausführungsbeispiele der Erfindung werden nachfolgend anhand der Zeichnungen näher erläutert. Hierbei zeigen:
- Fig. 1: eine Draufsicht auf eine erste Ausführungsform eines Zargenholms und einer Abstützvorrichtung;
- Fig. 2: einen Horizontalschnitt durch den Zargenholm und der Abstützvorrichtung von Fig. 1;
- Fig. 3: einen Horizontalschnitt durch den Zargenholm und der Abstützvorrichtung von Fig. 1 im eingebauten Zustand;
- Fig. 4: eine Draufsicht auf einen Zargenholm und einer weiteren Ausführungsform einer Abstützvorrichtung;
- Fig. 5: einen Horizontalschnitt durch den Zargenholm und die Abstützvorrichtung von Fig. 4;
- Fig. 6: einen Horizontalschnitt durch den Zargenholm und die Abstützvorrichtung von Fig. 4 im eingebauten Zustand;
- Fig. 7: eine Draufsicht auf eine weitere Ausführungsform eines Zargenholms und einer dritten Ausführungsform einer Abstützvorrichtung;
- Fig. 8: einen Horizontalschnitt durch den Zargenholm und die Abstützlasche von Fig. 7 und
- Fig. 9: einen Horizontalschnitt durch den Zargenholm und die Abstützvorrichtung von Fig. 7 im eingebauten Zustand.

In den Fig. 1 bis 3 ist eine erste Ausführungsform einer Abstützvorrichtung 11 an einem Zargenholm 12 für eine Eckzarge dargestellt.

Die Abstützvorrichtung 11 umfasst eine Abstützlasche 10, die gemäß Fig.1 einen gekröpften Einklemmbereich 14, einen Auflagebereich 16, der mit einem Durchbruch 18 versehen ist, wie in Fig. 2 gezeigt ist, und einen gebogenen Endbereich 20 aufweist. Der gekröpfte Einklemmbereich 14 umfasst einen Auflageabschnitt 22, eine Kröpfung 24 und einen Verbindungsabschnitt 26.

Wie in den Fig. 1 bis 3 dargestellt ist, weist der Zargenholm 12 einen ersten Schenkelbereich 30, einen zweiten Schenkelbereich 32 und einen die beiden Schenkelbereiche 30, 32 miteinander verbindenden Verbindungsbereich 34 auf. Der Verbindungsbereich 34 umfasst einen geradlinigen Abschnitt 36, der mit einer napfförmigen Vertiefung 38 zum schrägen Einbringen eines Befestigungselements versehen ist, und einen Falzbereich 40, der über eine Stufe 42 verfügt. Der erste Schenkelbereich 30 als auch der zweite Schenkelbereich 32 sind senkrecht zu dem Verbindungsbereich 34 angeordnet, wobei die beiden Schenkelbereiche 30, 32 parallel und beabstandet zueinander in die selbe Richtung verlaufen.

Im Nachfolgenden wird das Verfahren zum Einklemmen der Abstützlasche 10 in dem Zargenholm 12 näher erläutert. Die Abstützlasche 10 wird zwischen den beiden Schenkelbereichen 30, 32 des Zargenholms 12 eingeklemmt. Hierzu verfügt die Abstützlasche 10 über ein Übermaß, das heißt, eine Länge L₁ der Abstützlasche 10 ist größer als ein Abstand A₁ zwischen den beiden Schenkelbereichen 30, 32 des Zargenholms 12. Zum Einklemmen der Abstützlasche 10 in den Zargenholm 12 wird zunächst der gekröpfte Einklemmbereich 14 in den ersten Schenkelbereich 30 des Zargenholms 12 eingesetzt, wie in den Fig. 1 und 2 dargestellt ist. In dieser Position berührt die Abstützlasche 10 den ersten Schenkelbereich 30 in einem Punkt, wobei dieser Punkt einen ersten Verspannungspunkt 44 bildet. Des Weiteren berührt die Abstützlasche 10 vor dem Eindrücken mit ihrem gebogenen Endbereich 20 den zweiten Schenkelbereich 32 in einem Punkt, wobei dieser Punkt einen zweiten Verspannungspunkt 46 bildet. Anschließend wird die Abstützlasche 10 gemäß der in Fig. 1 gezeigten Pfeilrichtung zwischen den beiden Schenkelbereichen 30, 32 eingedrückt, so dass die Abstützlasche durch die Übermaßpassung zwischen den beiden Schenkelbereichen 30, 32 kraftschlüssig eingeklemmt ist. Wie in Fig. 3 gezeigt ist, ist der gekröpfte Einklemmbereich 14 mit seinem Auflageabschnitt 22 und mit einem Teil seiner Kröpfung 24 von dem ersten Schenkelbereich 30 aufgenommen. Der gebogene Endbereich 20 liegt mit seiner Stirnseite an dem zweiten Schenkelbereich 32 an. Der Durchbruch 18 des Auflagebereichs 16 ist im Bereich der napfförmigen Vertiefung 38 des Zargenholms 12 angeordnet, so dass ein Befestigungselement durch die Vertiefung 38 über den Durchbruch 18 in ein nicht dargestelltes Mauerwerk eingebracht werden kann.

Im Folgenden werden weitere Ausführungsbeispiele von Abstützvorrichtungen beschrieben. Hierzu sei angemerkt, dass gleiche Elemente, Bereiche oder Abschnitte mit den selben Bezugszeichen des ersten Ausführungsbeispiels versehen sind.

In den Fig. 4 bis 6 ist ein weiteres Ausführungsbeispiel für eine Abstützvorrichtung 101 mit einer Abstützlasche 100 für Eckzargen dargestellt, die in einem Bereich außerhalb der napfförmigen Vertiefung eingeklemmt wird. Die Abstützlasche 100 weist einen Durchbruch 18 in ihrem Auflagebereich 16 auf, wie in den Fig. 5 und 6 gezeigt ist, so dass die Abstützlasche auch im Bereich einer napfförmigen Vertiefung 38 angeordnet werden kann. Die Abstützlasche 100 unterscheidet sich von der Abstützlasche 10 dadurch, dass von dem gekröpften Einklemmbereich 14 ein Abbiegungsbereich 102 abragt und dass ein gebogener Endbereich 104 im rechten Winkel zu dem Auflagebereich 16 verläuft.

Das Einklemmen der Abstützlasche 100 gemäß der zweiten Ausführungsform der Erfindung wird nachfolgend anhand der Fig. 4 bis 6 näher erläutert. Wie in den Fig. 4 und 5 gezeigt ist, wird die Abstützlasche 100 mit dem gekröpften Einklemmbereich 14 in den ersten Schenkelbereich 30 des Zargenholms 12 eingesetzt, wobei sich der gekröpfte Einklemmbereich 14 und der erste Schenkelbereich 30 in einem Punkt berühren. Dieser Berührungspunkt stellt einen ersten Verspannungspunkt 44 dar. Die Abstützlasche 100 und der Zargenholm 12 berühren sich kurz vor dem Eindrücken in einem weiteren Punkt. Dieser zwischen dem Abbiegungsbereich 102 und der Stufe 42 des Falzbereichs 40 liegende Berührungspunkt, stellt einen zweiten Verspannungspunkt 46 dar. Anschließend wird die Abstützlasche 10 in der in Fig. 5 gezeigten Eindrückrichtung eingedrückt. Die Klemmkraft wird bei der Abstützlasche 100 ebenfalls durch eine Übermaßpassung erzeugt, da eine Länge L₂ größer ist als ein Abstand A₂ zwischen dem ersten Schenkelabschnitt 30 und der Stufe 42. Fig. 6 zeigt die Abstützlasche 100 in eingeklemmten Zustand, wobei der Auflageabschnitt 22 und ein Teil der Kröpfung 24 von dem ersten Schenkelabschnitt 30 aufgenommen Sind. Zudem liegt eine Stirnseite 103 des Abbiegungsbereichs 102 vollflächig an der Stufe 42 an. Des Weiteren liegt eine Stirnseite 105 des gebogenen Endbereichs 104 vollflächig an dem geradlinigen Abschnitt 36 des Zargenholms 12 an.

In den Fig. 7 bis 9 ist ein weiteres Ausführungsbeispiel einer Abstützvorrichtung 201 mit einer Abstützlasche 200 für eine Umfangszarge gezeigt. Die Umfangszarge unterscheidet sich von der Eckzarge dadurch, dass ein erster Schenkelbereich 205 eines Zargenholms 202 länger ausgebildet ist. Demgemäß weist die Abstützlasche 200 einen im Gegensatz zu den anderen beiden Ausführungsbeispielen verlängerten Auflageabschnitt 204 auf. Zudem fehlt es der Abstützlasche 200 an einem Verbindungsabschnitt 26.

Anhand der Fig. 7 bis 9 wird das Einklemmen der Abstützlasche 200 in den Zargenholm 202 näher erläutert. Vor dem Eindrücken wird an dem gebogenen Endbereich 20 eine Klemme 206 befestigt. Anschließend wird die Abstützlasche 200 mit ihrem gekröpften Einklemmbereich 14 in den ersten Schenkelbereich 205 derart eingesetzt, dass sich diese in einem Punkt berühren, wie in den Fig. 7 und 8 gezeigt ist. Des Weiteren berührt die Klemme 206 einen Steg 208 des zweiten Schenkelbereichs 32. Die Abstützlasche 200 wird anschließend gemäß der in Fig. 7 gezeigten Eindrückrichtung zwischen den beiden Schenkelbereichen 32, 205 eingedrückt. Die Klemme 206 erzeugt in eingedrücktem Zustand eine Klemmwirkung, so dass die Abstützlasche 200 kraftschlüssig zwischen den beiden Schenkelbereichen 32, 205 fixiert ist, wie in Fig. 9 dargestellt ist. Hierbei wird der Auflageabschnitt 204 von dem ersten Schenkelbereich 205 aufgenommen.

Der hier dargestellte Zargenholm 28 mit einer Abstützvorrichtung 11, 101, 201 zeichnet sich dadurch aus, dass eine Abstützlasche 10, 10, 200 nachträglich zwischen den beiden Schenkelbereichen 30, 32, 205 des Zargenholms 28, 203 eingeklemmt werden kann. Somit kann je nach Bedarf eine Abstützlasche 10, 100, 200 an dem Zargenholm 12, 202 vorgesehen werden.

### Bezugszeichenliste

- 10: Abstützlasche
- 11: Abstützvorrichtung
- 12: Zargenholm
- 14: gekröpfter Einklemmbereich
- 16: Auflagebereich
- 18: Durchbruch
- 20: gebogener Endbereich
- 22: Auflageabschnitt
- 24: Kröpfung
- 26: Verbindungsabschnitt
- 30: erster Schenkelbereich
- 32: zweiter Schenkelbereich
- 34: Verbindungsbereich
- 36: geradlinigen Abschnitt
- 38: napfförmige Vertiefung
- 40: Falzbereich
- 42: Stufe
- 44: erster Verspannungspunkt
- 46: zweiter Verspannungspunkt

- 100: Abstützlasche
- 101: Abstützvorrichtung
- 102: Abbiegungsbereich
- 103: Stirnseite des Abbiegungsbereichs
- 104: gebogener Endbereich
- 105: Stirnseite des Endbereichs
- 200: Abstützlasche
- 201: Abstützvorrichtung
- 202: Zargenholm
- 204: Auflageabschnitt
- 205: erster Schenkelbereich
- 206: Klemme
- 208: Steg

- A₁: Abstand
- L₁: Länge
- A₂: Abstand
- L₂: Länge

## Patentansprüche

1. Zargenholm mit einer Abstützvorrichtung (11, 101, 201) zur Hinterfütterung des Zargenholms (12, 202), wobei der Zargenholm (12, 202) ein Profil mit zwei durch einen Verbindungsbereich (34) miteinander verbundenen Schenkelbereichen (30, 32, 205) aufweist, wobei der Verbindungsbereich (34) einen geradlinigen Abschnitt (36) mit einer napfförmigen Vertiefung (38) zum schrägen Einbringen eines Befestigungselementes umfasst, wobei die Abstützvorrichtung (11, 101, 201) eine Abstützlasche (10, 100, 200) zur Auflage von Abstandshalteelementen aufweist, wobei die Abstützlasche (10, 100, 200) einen gekröpften Einklemmbereich (14), der von einem Schenkelbereich (30, 205) des Zargenholms (12, 202) aufnehmbar ist, und einen Auflagebereich (16) mit einem Durchbruch (18) für ein Befestigungselement aufweist, wobei die Abstützlasche mittels des Einklemmbereichs (14) über eine lösbare Klemmverbindung mit dem Zargenholm (12, 202) derart verbindbar ist, dass der Durchbruch (18) des Auflagebereichs (16) im Bereich der napfförmigen Vertiefung (38) des Zargenholms angeordnet ist, so dass ein Befestigungselement durch die Vertiefung (38) über den Durchbruch (18) in ein Mauerwerk einbringbar ist.

2. Zargenholm nach Anspruch 1, **dadurch gekennzeichnet, dass** der Verbindungsbereich (34) einen Falzbereich (40), der mit einer Stufe (42) versehen ist, umfasst.

3. Zargenholm nach Anspruch 2, **dadurch gekennzeichnet, dass** die Abstützlasche (10, 100, 200) zwischen den Schenkelbereichen (30, 32, 205) des Zargenholms (12, 202) oder zwischen einem Schenkelbereich (30) und der Stufe (42) einklemmbar ist.

4. Zargenholm nach Anspruch 3, **dadurch gekennzeichnet, dass** die Abstützlasche (10, 100) mittels einer Übermaßpassung zwischen den Schenkelbereichen (30, 32) des Zargenholms (12) oder zwischen einem der Schenkelbereiche (30) und der Stufe (42) kraftschlüssig fixiert ist.

5. Zargenholm nach Anspruch 3, **dadurch gekennzeichnet, dass** die Abstützlasche (200) mit einer Klemme (206) versehen ist, die die Abstützlasche (200) zwischen den Schenkelbereichen (32, 205) des Zargenholms (202) kraftschlüssig fixiert.

6. Zargenholm nach einem der Ansprüche 1 bis 5, **dadurch gekennzeichnet, dass** die Abstützlasche (10, 100, 200) einen gebogenen Endbereich (20, 104) umfasst.

7. Zargenholm nach Anspruch 6, **dadurch gekennzeichnet, dass** die Abstützlasche (100) einen gesonderten Abbiegungsbereich (102) aufweist.

8. Verfahren zur Hinterfütterung eines Zargenholms (28, 203) nach einem der Ansprüche 1 bis 7 mit einer Abstützvorrichtung (11, 101, 201), **gekennzeichnet durch** folgende Schritte:
a. Bereitstellen des Zargenholms (12, 202), der ein Profil mit zwei durch einen Verbindungsbereich (34) miteinander verbundenen Schenkelbereichen (30, 32, 205) aufweist, wobei der Verbindungsbereich (34) einen geradlinigen Abschnitt (36) mit einer napfförmigen Vertiefung (38) zum schrägen Einbringen eines Befestigungselementes und einen Falzbereich (40), der mit einer Stufe (42) versehen ist, umfasst,
b. Bereitstellen der Abstützvorrichtung (11, 101, 201), die eine Abstützlasche zur Auflage von Abstandshalteelementen aufweist, wobei die Abstützlasche (10, 100, 200) einen gekröpften Einklemmbereich (14), der von einem Schenkelbereich (30, 205) des Zargenholms (12, 202) aufnehmbar ist, und einen Auflagebereich (16) mit einem Durchbruch (18) für ein Befestigungselement aufweist,
c. Einklemmen der Abstützlasche mittels des Einklemmbereichs (14) zwischen den Schenkelbereichen (30, 32, 205) oder zwischen einem Schenkelbereich (30) und der Stufe (42) derart, dass der Durchbruch (18) des Auflagebereichs (16) im Bereich der napfförmigen Vertiefung (38) des Zargenholms angeordnet ist, so dass ein Befestigungselement durch die Vertiefung (38) über den Durchbruch (18) in ein Mauerwerk eingebracht werden kann.

9. Verfahren nach Anspruch 8, **dadurch gekennzeichnet, dass** zunächst der gekröpfte Einklemmbereich (14) der Abstützlasche (10) in einen Schenkelbereich (30) eingesetzt wird und anschließend wird die Abstützlasche (10) zwischen den beiden Schenkelbereichen (30, 32) kraftschlüssig eingedrückt.

10. Verfahren nach Anspruch 8, **dadurch gekennzeichnet, dass** zunächst der gekröpfte Einklemmbereich (14) der Abstützlasche (100) in einen Schenkelbereich (30) eingesetzt wird und anschließend wird ein Abbiegungsbereich (102) der Abstützlasche (100) zwischen dem Schenkelbereich (30) und einer Stufe (42) eingedrückt.

11. Verfahren nach Anspruch 8, **dadurch gekennzeichnet, dass** zunächst ein gebogener Endbereich (20) der Abstützlasche (200) zunächst mit einer Klemme (206) versehen wird und anschließend wird der gekröpfte Einklemmbereich (14) in den Schenkelbereich (205) eingesetzt und schließlich wird die Abstützlasche (200) zwischen den beiden Schenkelbereichen (32, 205) eingedrückt, wobei die Klemme (206) einen Kraftschluss erzeugt.

## Claims

1. Frame beam having a support device (11, 101, 201) for backing said frame beam (12, 202), wherein the frame beam (12, 202) has a profile with two leg portions (30, 32, 205) connected to each other by a connecting portion (34), wherein said connecting portion (34) comprises a straight section (36) including a bowl-shaped depression (38) for obliquely inserting a fixing element, wherein said support device (11, 101, 201) has a support tab (10, 100, 200) for supporting thereon spacing elements, wherein said support tab (10, 100, 200) has a cranked clamping portion (14) adapted to be received by one leg portion (30, 205) of the frame beam (12, 202), and a bearing area (16) with an aperture (18) for a fixing element, wherein said support tab can be connected to the frame beam (12, 202) by means of said clamping portion (14) via a releasable clamping connection in such a way that the aperture (18) of said bearing area (16) is disposed in the region of said bowl-shaped depression (38) of the beam frame so that a fixing element can be inserted into the masonry through said depression (38) via said aperture (18).

2. Frame beam according to claim 1, **characterized in that** said connecting portion (34) includes a fold region (40), which is provided with a step (42).

3. Frame beam according to claim 2, **characterized in that** said support tab (10, 100, 200) can be clamped between said leg portions (30, 32, 205) of the frame beam (12, 202) or between one leg portion (30) and said step (42).

4. Frame beam according to claim 3, **characterized in that** said support tab (10, 100) is fixed between the leg portions (30, 32) of the frame beam (12) by means of an interference fit or between one of the leg portions (30) and the step (42) in a force-fitting manner.

5. Frame beam according to claim 3, **characterized in that** said support tab (200) is provided with a clamp (206) fixing said support tab (200) between said leg portions (32, 205) of the frame beam (202) in a force-fitting manner.

6. Frame beam according to one of the claims 1 to 5, **characterized in that** said support tab (10, 100, 200) has a bent end portion (20, 104).

7. Frame beam according to claim 6, **characterized in that** said support tab (100) has a separate bent-over portion (102).

8. Method for backing a frame beam (28, 203) according to one of the claims 1 to 7 having a support device (11, 101, 201), **characterized by** the following steps:
a. providing said frame beam (12, 202), which has a profile with two leg portions (30, 32, 205) connected to each other by a connecting portion (34), wherein said connecting portion (34) comprises a straight section (36) including a bowl-shaped depression (38) for obliquely inserting a fixing element, and a fold region (40) that is provided with a step (42),
b. providing said support device (11, 101, 201), which has a support tab for supporting thereon spacing elements, wherein said support tab (10, 100, 200) has a cranked clamping portion (14) adapted to be received by one leg portion (30, 205) of the frame beam (12, 202), and a bearing area (16) with an aperture (18) for a fixing element,
c. clamping said support tab between said leg portions (30, 32, 205) or between one leg portion (30) and said step (42) by means of said clamping portion (14) in such a way that said aperture (18) of the bearing area (16) is disposed in the region of said bowl-shaped depression (38) of the beam frame so that a fixing element can be inserted into the masonry through said depression (38) via said aperture (18).

9. Method according to claim 8, **characterized in that** first of all said cranked clamping portion (14) of said support tab (10) is inserted into a leg portion (30) and thereafter said support tab (10) is pressed into between said two leg portions (30, 32) in a force-fitting manner.

10. Method according to claim 8, **characterized in that** first of all said cranked clamping portion (14) of said support tab (100) is inserted into a leg portion (30) and thereafter a bent-over portion (102) of said support tab (100) is pressed into between said leg portion (30) and a step (42).

11. Method according to claim 8, **characterized in that** first of all a bent end portion (20) of said support tab (200) is provided with a clamp (206) and thereafter said cranked clamping portion (14) is inserted into the leg portion (205) and finally said support tab (200) is pressed into between said two leg portions (32, 205), whereby said clamp (206) produces a force fit.

## Revendications

1. Longeron de dormant comportant un dispositif d'appui (11, 101, 201) pour garnir l'arrière du longeron de dormant (12, 202),
- le longeron dormant (12, 202) ayant un profil avec deux zones de branches (30, 32, 205) reliées par une zone de liaison (34),
- la zone de liaison (34) ayant un segment droit (36) avec une cavité en forme de bouton (38) pour introduire en biais un élément de fixation,
- le dispositif d'appui (11, 101, 201) ayant une patte d'appui (10, 100, 200) pour l'appui d'éléments d'écartement,
- la patte d'appui (10, 100, 200) ayant une zone de serrage coudée (14), reçue par une zone de branche (30, 205) du longeron de dormant (12, 202) et une zone d'appui (16) avec un passage (18) pour le moyen de fixation,
- la patte d'appui étant reliée par la zone de serrage (14) par l'intermédiaire d'une liaison de serrage au longeron de dormant (12, 202) pour que le passage (18) de la zone d'appui (16) se trouve dans la région de la cavité en forme de bouton (38) du longeron de dormant pour introduire un élément de fixation à travers la cavité (38) et le passage (18) dans la maçonnerie.

2. Longeron de dormant selon la revendication 1,
**caractérisé en ce que**
la zone de liaison (34) a une zone de feuillure (40) munie d'un gradin (42).

3. Longeron de dormant selon la revendication 2,
**caractérisé en ce que**
la patte d'appui (10, 100, 200) est serrée entre les zones de branche (30, 32, 205) du longeron de dormant (12, 202) ou entre une zone de branche (30) et le gradin (42).

4. Longeron de dormant selon la revendication 3,
**caractérisé en ce que**
la patte d'appui (10, 100) est bloquée par le surdimensionnement entre les zones de branche (30, 32) du longeron de dormant (12) ou entre l'une des zones de branche (30) et le gradin (42) par une liaison par la force.

5. Longeron de dormant selon la revendication 3,
**caractérisé en ce que**
la patte d'appui (200) est munie d'une pince (206) qui bloque par une liaison par la force la patte d'appui (200) entre les zones de branche (32, 205) du longeron de dormant (202).

6. Longeron selon l'une des revendications 1 à 5,
**caractérisé en ce que**
la patte d'appui (10, 100, 200) comporte une zone d'entrée (20, 104) cintrée.

7. Longeron de dormant selon la revendication 6,
**caractérisé en ce que**
la patte d'appui (100) a une zone de courbure particulière (102).

8. Procédé pour le garnissage arrière d'un le longeron de dormant (28, 203) selon l'une des revendications 1 à 7, avec un dispositif d'appui (11, 101, 201), **caractérisé par** les étapes suivantes consistant à :
a) utiliser un longeron de dormant (12, 202) qui a un profil avec deux zones de branche (30, 32, 205) reliées par une zone de liaison (34), la zone de liaison (34) ayant un segment droit (36) avec une cavité en forme de bouton (38) pour introduire en biais un élément de fixation et une zone de feuillure (40) avec un gradin (42),
b) utiliser un dispositif d'appui (11, 101, 201) qui a une patte d'appui pour l'appui d'éléments de maintien d'écartement, la patte d'appui (10, 100, 200) ayant une zone de serrage (14) cintrée reçue par une zone de branche (30, 205) du longeron de dormant (12, 202) et une zone d'appui (16) avec un passage (18) pour un élément de fixation,
c) serrer la patte d'appui à l'aide de la zone de serrage (14) entre les zones de branche (30, 32, 205) ou entre une zone de branche (30) et le gradin (42) pour que le passage (18) de la zone d'appui (16) se trouve dans la zone de la cavité en forme de bouton (38) du longeron de dormant pour permettre la mise en place d'un élément de fixation à travers la cavité (38) et le passage (18) dans la maçonnerie.

9. Procédé selon la revendication 8,
**caractérisé en ce qu'**
on place tout d'abord la zone de serrage cintrée (14) de la patte d'appui (10) dans la zone de branche (30) et ensuite on enfonce la patte d'appui (10) entre les deux zones de branche (30, 32) par une liaison par la force.

10. Procédé selon la revendication 8,
**caractérisé en ce que**
tout d'abord on place la zone de serrage cintrée (14) de la patte d'appui (100) dans une zone de branche (30) et ensuite on enfonce la zone courbée (102) de la patte d'appui (100) entre la zone de branche (30) et le gradin (42).

11. Procédé selon la revendication 8,
**caractérisé en ce que**
tout d'abord on munit la zone d'extrémité courbe (20) de la patte d'appui (200) d'une pince (206) et ensuite on place la zone de serrage coudée (14) dans la zone de branche (205) et enfin on enfonce la patte d'appui (200) entre les deux zones de branche (32, 205), la pince (206) réalisant une liaison par la force.
